# FASCICULE DE BREVET EUROPEEN

(11) **EP 0 086 696 B1**
(45) Date de publication et mention de la délivrance du brevet: **09.10.1985**
(21) Numéro de dépôt: 83400237.0
(22) Date de dépôt: 04.02.1983
(51) Int. Cl.: H01R 9/22, H01R 4/30

(54) **Dispositif de raccordement à bornes protégées d'accès direct**
Verbindungsvorrichtung mit geschützten Anschlussklemmen und direktem Zugang
Connecting device with protected terminals and direct access

(30) Priorité: 12.02.1982 FR 8202354
(43) Date de publication de la demande: 24.08.1983
(73) Titulaire: TELEMECANIQUE, 92504 Rueil Malmaison Cedex (FR)
(72) Inventeur: Jullien, Claude, F-79390 Thenezay (FR); Lerude, Gérard, La Vigie Parc Marepolis 06600 Antibes (FR)
(74) Mandataire: Marquer, Francis

## Description

L'invention concerne un dispositif de raccordement électrique comprenant d'une part un support présentant une pluralité de logements voisins séparés par des cloisons et/ou limités par des murs parallèles aux axes de vissage d'une pluralité de bornes de raccordement ayant chacune un conducteur fixe interne pourvu d'une ouverture taraudée et une vis de serrage munie d'un étrier restant en permanence sous la tête de la vis, et d'autre part un capot de protection qui s'accroche sur le corps et présente en regard de chaque tête de vis un canal cylindrique coaxial qui est apte à guider un outil de vissage et qui retient cette vis dans une position d'attente où l'extrémité filetée est placée en regard du trou taraudé.

De tels dispositifs sont fréquemment utilisés dans des borniers ou dans des appareils tels que les contacteurs ou les relais, d'une part pour rendre les vis imperdables, et afin d'offrir à l'utilisateur un appareil ne nécessitant pas, pour son raccordement, un dévissage préalable et d'autre part pour compléter l'isolement des bornes qui est partiellement effectué par des cloisons.

Dans des dispositifs connus, des canaux du capot présentent un diamètre inférieur à celui de la tête de la vis, ce qui d'une part ne permet pas de placer celles-ci à l'intérieur par un procédé de montage simple, et qui d'autre part peut amener au moment de l'assemblage et si la vis n'est pas parfaitement coaxiale, un désalignement de l'extrémité filetée par rapport au trou taraudé.

Le document DE-A-2448 111 décrit un dispositif du genre mentionné ci-dessus.

L'invention se propose par suite de fournir un dispositif, répondant à la constitution générale mentionnée ci-dessus, mais dans lequel des mesures seront prises pour faciliter le montagé des vis de borne et pour éviter à l'assemblage des désalignements importants entre celles-ci et les trous taraudés des conducteurs fixes.

Selon l'invention, ce dispositif est caractérisé en ce que le diamètre intérieur 0 du canal cylindrique est supérieur au diamètre d de la tête de la vis, ce canal étant entouré par une paroi mince qui est déformable transversalement par coopération entre une surface extérieure de cette paroi et une nervure portée par une cloison et/ou respectivement par un mur et de façon telle que la tête de la vis puisse être placée dans un canal par gravité lorsque le couvercle n'est pas associé au corps, et puisse être pincée par cette paroi déformée lorsque le couvercle est associé au corps.

L'invention qui sera mieux comprise à la lecture de la description ci-dessous, sera illustrée par six figures annexées parmi lesquelles :
la figure 1 montre en élévation un corps de dispositif conforme à l'invention, dépourvu de son capot ;
la figure 2 représente une vue en élévation avec une coupe partielle du dispositif complet par un plan PP' passant par l'axe des vis de borne ;
la figure 3 représente une vue agrandie d'une portion du capot coupé par le plan PP' et placée au voisinage d'une vis de borne ;
la figure 4 montre une vue agrandie en coupe partielle par un plan QQ' défini à la figure 1, et en l'absence de vis ;
la figure 5 représente une phase de montage de l'appareil ; et
la figure 6 représente une vue de côté du capot.

Un dispositif de raccordement conforme à l'invention est mis en oeuvre dans un appareil 1 visible à la figure 2 ; cet appareil peut être un bornier, un contacteur, un relais ou un boîtier contenant des organes électriques dont le raccordement est effectué à l'aide de bornes de connexion qui doivent être protégées contre des contacts accidentels avec des pièces ou corps extérieurs.

Le boîtier ou corps 2 de l'appareil 1 présente une pluralité de bornes alignées telles que 4, voir figure 1, comprenant chacune un conducteur plat 5 pourvu d'une ouverture taraudée 6, une vis 7 ayant une extrémité 8 de portion filetée 9, et un étrier 10 qui est placé sous la tête 11 de la vis et qui reste en permanence dans cette position à l'aide de moyens connus en soi.

Chaque borne telle que 4 est placée dans l'un d'une pluralité de logements placés côte à côte 12, 13, 14, 15.

Chaque logement est limité par des cloisons' parallèles telles que 16, 17 ; 17, 18 ; 18, 19 ; 19, 20 ; et par des murs 21, 22, 23, 24. Ces murs et cloisons sont parallèles ou respectivement sensiblement parallèles aux axes XX' des vis également parallèles entre elles.

Afin de permettre un raccordement rapide de l'appareil, les bornes doivent être présentées à l'utilisateur en position ouverte, et leurs vis doivent néanmoins être imperdables. Ce résultat est obtenu si chaque vis 7 de borne 4 est maintenue dans une position visible aux figures 1 et 2, qui est obtenue à l'aide d'un couvercle ou capot 3.

Ce capot 3 prend la forme générale d'une pièce en v ayant une base 25 sensiblement plane, qui s'applique sur une face avant 26 du boîtier 2 et qui présente deux ailes parallèles 27, 28, voir figure 6.

Chaque aile est divisée en autant de languettes parallèles telles que 29, 30, 31, 32, voir figures 2 et 4, qui se placent dans l'entrée 33 de chaque logement, par laquelle sera introduit un conducteur extérieur à raccorder. Chaque languette présente deux échancrures telles 34, 35 pour permettre le passage du ou des conducteurs extérieurs.

La surface interne 37 du capot 3 qui est parallèle à la base 25 présente une multiplicité de saillies tubulaires parallèles telles que 36, voir figure 3 contenant chacune un canal 38 cylindrique entouré par une paroi mince déformable 39 et deux orifices interne 40 et externe 40'. Le capot comporte autant de saillies tubulaires et donc autant de canaux qu'il y a de bornes, lesdites saillies étant placées dans les logements coaxialement aux vis des bornes lorsque le capot est associé au boîtier. Chaque paroi du canal présente de préférence des fentes 41 parallèles à l'axe pour augmenter les possibilités de déformation transversale naturelle de la paroi 39.

L'orifice interne 40 présente extérieurement une forme courbe susceptible de s'appuyer sur la surface courbe 42 d'un étrier qui est dirigée vers la tête de vis 11 et comporte de préférence intérieurement un petit bourrelet 43 dont le diamètre intérieur est également légèrement plus grand que le diamètre d de la tête de vis.

Des cloisons 16, 17, 18, 19, 20 et/ou des murs 21, 22, 23, 24 présentent chacune sur leurs faces internes une petite nervure telle que 44, 45 ou 46, 47 et/ou respectivement 48, 49 qui est placée transversalement par rapport à un axe tel que XX', voir figures 1 et 4.

Ces nervures sont placées de façon telle que lorsque le capot est associé au boîtier de l'appareil, celles-ci coopèrent avec les parois tubulaires 39 pour leur communiquer une déformation transversale.

Les diamètres 0 des canaux tels que 38 sont légèrement supérieurs aux diamètres d des têtes de vis ce qui permet de placer celles-ci par gravité dans les canaux des saillies tubulaires 36, 36', 36", 36"', voir figure 5, lorsque la face externe 51 du capot 3 est placée à plat sur un support approprié 50.

Ces vis 9, 9', 9", 9"' se présentent chacune de façon parallèle à XX' grâce à la coopération d'une surface 42 d'un étrier 10 avec un orifice 40.

Le montage s'effectue lors de la descente d'un boîtier 2 dont la face 26 est retournée vers le bas, ce qui amène les parois telles que 39 à coopérer avec les nervures mentionnées ci-dessus telles que 46, 47 ou 48 et provoque leurs déformations.

Ces déformations procurent un pincement de chacune des têtes des vis par les parois du canal qui les maintiennent ultérieurement dans une position ouverte telle que les bornes peuvent être câblées directement, car l'extrémité filetée 8 de la vis qui n'est pas engagée dans l'ouverture taraudée 6 se trouve juste placée à l'entrée 52 de cette ouverture, voir figure 2.

Grâce à la coopération de forme entre l'orifice 40 et l'étrier 10 celui-ci se trouve de plus convenablement orienté.

Le maintien du capot ou son accrochage sur le boîtier peut être opéré par tout moyen connu et par exemple grâce à la coopération entre une nervure telle que 44 et un petit rebord tel que 53 placé sur la surface externe 54 de la saillie tubulaire 36, voir figure 3. Le maintien élastique de la tête de la vis peut être complété par l'action que le bourrelet 43 exerce sous la tête 11 de la vis 7.

De façon connue le serrage de la borne est effectué à l'aide d'un tournevis, introduit dans l'orifice 40' du canal 38 et guidé par ce dernier.

## Revendications

1. Dispositif de raccordement électrique comprenant d'une part un support présentant une pluralité de logements voisins (12, 13, 14, 15) séparés par des cloisons (16, 17, 18, 19, 20) et/ou limités par des murs (21, 22, 23, 24) parallèles aux axes (XX') de vissage d'une pluralité de bornes de raccordement (4) ayant chacune un conducteur fixe interne (5) pourvu d'une ouverture taraudée (6) et une vis de serrage (7) munie d'un étrier (10) restant en permanence sous la tête (11) de la vis (7), et, d'autre part, un capot de protection (3) qui s'accroche sur le corps (2) et présente en regard de chaque tête (11) de vis (7) un canal cylindrique coaxial (38) qui est apte à guider un outil de vissage et qui retient cette vis (7) dans une position d'attente ou l'extrémité (8) filetée est placée en regard du trou taraudé (6), caractérisé en ce que le diamètre intérieur 0 du canal cylindrique (38) est supérieur au diamètre (d) de la tête (11) de la vis (7), ce canal étant entouré par une paroi mince (39) qui est déformable transversalement par coopération entre une surface extérieure (54) de cette paroi et une nervure (44, 45), (48, 49) portée par une cloison (16, 17) et/ou respectivement par un mur (21 ... 24) et de façon telle que la tête (11) de la vis (7) puisse être placée dans un canal par gravité lorsque le couvercle (3) n'est pas associé au corps (2) et puisse être pincée par cette paroi déformée lorsque le couvercle (3) est associé au corps (2).

2. Dispositif de raccordement selon la revendication 1, caractérisé en ce que l'orifice interne (40) du canal (38) placé au voisinage de la tête (11) de la vis possède un contour courbe apte à s'appliquer sur une surface correspondante (42) de l'étrier (10) dirigée vers cette tête.

3. Dispositif de raccordement selon l'une des revendications 1 ou 2, caractérisé en ce que la paroi (39) du canal (38) possède des fentes (41) favorisant sa déformation transversale.

4. Dispositif de raccordement selon l'une des revendications 1 à 3, caractérisé en ce que un petit bourrelet interne (43) est placé à l'intérieur de l'orifice (40) ayant un diamètre interne légèrement supérieur àu diamètre (d) de la tête de la vis.

## Claims

1. An electrical connection device including, on the one hand, a holder with a plurality of neighboring housings (12, 13, 14, 15) separated by partitions (16, 17, 18, 19, 20) and/or limited by walls (21, 22, 23, 24) parallel to the screwing axes (XX') of a plurality of connection terminals (4), each of which has an internal fixed conductor (5) with a threaded opening (6) and a set-screw (7) equipped with a clamp (10) that always remains under the head (11) of the bolt (7) ; and, on the other hand, a protective cover (3) that hooks onto the body (2) and, opposite each head (11) of a bolt (7), has a coaxial cylindrical hole (38) that is able to guide a screwing tool and that maintains said bolt (7) in a pending position where the threaded tip (8) is placed opposite the threaded hole (6) characterized in that the interior diameter 0 of the cylindrical hole (38) is greater than the diameter (d) of the head (11) of the bolt (7), the hole being surrounded by a thin wall (39) which can be transversely distorted by an exterior surface (54) of said wall working together with a rib (44, 45), (48, 49) carried by a partition (16, 17) and/or respectively by a wall (21 ... 24) and in such a way that the head (11) of a bolt (7) can be inserted in a hole using gravity when the cover (3) is not coupled to the body (2) and can be gripped by the distorted wall when the cover (3) is coupled to the body (2).

2. Connection device according to claim 1, characterized in that the internal orifice (40) of the hole (38), located in the area of the head (11) of the bolt, has a curved contour that can be applied on a corresponding surface (42) of the clamp (10) oriented towards said head.

3. A connection device according to one of claims 1 or 2, characterized in that the wall (39) of the hole (38) has slots (41) that promote transverse distortion.

4. A connection device according to one of claims 1 to 3, characterized in that a small internal flange (43) is placed inside the orifice (40). It has an internal diameter that is slightly greater than diameter (d) of the head of the bolt.

## Patentansprüche

1. Elektrische Verbindungsvorrichtung mit, einerseits, einem Träger mit einer Vielzahl von benachbarten Behausungen (12, 13, 14, 15), die durch Trennwände (16, 17, 18, 19, 20) voneinander geschieden sind und/oder durch Wände (21, 22, 23, 24) begrenzt sind, die parallel zu den Schraubachsen (XX') einer Vielzahl von Anschlussklemmen (4) verlaufen, welche jeweils einen internen fixen Leiter (5) mit einer Öffnung mit Innengewinde (6) und einer Anstellschraube (7) haben, letztere mit einem Bügel (10), der sich ständig under dem Kopf (11) der Schraube (7) befindet und andererseits einem Schutzdeckel (3), der in den Körper (2) eingehakt wird und gegenüber jedem Kopf (11) einer Schraube (7) einen koaxialen zylindrischen Kanal (38) besitzt, der zur Führung eines Schraubwerkzeuges dient und besagte Schraube (7) in einer Wartestellung hält, in der das Ende mit Aussengewinde (8) sich gegenüber der Öffnung mit Innengewinde (6) befindet, dadurch gekennzeichnet, dass der innere Durchmesser 0 des zylindrischen Kanals (38) gröser ist als der Durchmesser (d) des Kopfes (11) der Schraube (7), wobei dieser Kanal von einer dünnen Wand (39) umgeben ist, die, durch Zusammenarbeit einer äusseren Fläche (54) dieser Wand mit einer Rippe (44, 45), (48, 49), die sich auf einer Trennwand (16, 17) und/oder einer Wand (21 ... 24) so querverformt werden kann, dass der Kopf (11) der Schraube (7) durch Schwerkraft in einen Kanal eingeführt werden kann, wenn der Deckel (3) nicht mit dem Körper (2) verbunden ist und von besagter verformten Wand eingeklemmt wird, wenn der Deckel (3) mit dem Körper (2) verbunden ist.

2. Verbindungsvorrichtung nach Anspruch 1, dadurch gekennzeichnet, dass die innere Öffnung (40) des Kanals (38), die sich in der Nähe des Kopfes (11) befindet, einen bogenförmigen Umfang hat, der auf einer entsprechenden Fläche (42) des Bügels (10), die gegen diesen Kopf gerichtet ist, aufliegen kann.

3. Verbindungsvorrichtung nach einem der Ansprüche 1 oder 2, dadurch gekennzeichnet, dass die Wand (39) des Kanals (38) Schlitze (41) hat, welche die Querverformung besagter Wand begünstigen.

4. Verbindungsvorrichtung nach einem der Ansprüche 1 bis 3, dadurch gekennzeichnet, dass sich im Inneren der Öffnung (40) ein kleiner innerer Wulst (43) befindet, dessen innerer Durchmesser ein wenig grösser ist als der Durchmesser (d) des Schraubenkopfes.
